# EUROPÄISCHE PATENTSCHRIFT

(11) **EP 4 114 774 B1**
(45) Veröffentlichungstag und Bekanntmachung des Hinweises auf die Patenterteilung: **28.01.2026**
(21) Anmeldenummer: 21712398.3
(22) Anmeldetag: 05.03.2021
(51) Int. Cl.: B65H 49/26, B65H 49/32

(54) **ABROLLSYSTEM MIT EINER ABROLLVORRICHTUNG ZUM ABROLLEN VON LÄNGLICHEN MATERIALIEN**
UNWINDING SYSTEM WITH AN UNWINDING APPARATUS FOR UNWINDING ELONGATE MATERIALS
SYSTÈME DE DÉROULEMENT AVEC UN APPAREIL DE DÉROULEMENT POUR LE DÉROULEMENT DE MATÉRIAUX ALLONGÉS

(30) Priorität: 06.03.2020 AT 501842020
(43) Veröffentlichungstag der Anmeldung: 11.01.2023
(73) Patentinhaber: Haslacher & Haslacher Immobilien GmbH, 5303 Thalgau (AT)
(72) Erfinder: Haslacher, Helmut, 5310 Mondsee (AT)
(74) Vertreter: Babeluk Patentanwälte GmbH
(86) Internationale Anmeldenummer: PCT/AT2021/060075
(87) Internationale Veröffentlichungsnummer: WO 2021/174276

(56) Entgegenhaltungen:
- CN-U- 201 478 740
- CN-U- 202 260 366
- CN-U- 202 848 742
- DE-A1- 102004 008 550
- DE-A1- 19 741 499
- DE-U1- 20 010 132
- DE-U1- 20 106 881
- DE-U1- 202004 018 906
- GB-A- 575 842
- US-A1- 2008 142 629

## Beschreibung

Die Erfindung betrifft ein Abrollsystem mit einer Abrollvorrichtung zum Abrollen von länglichen Materialien wie Kabeln oder Rohren von einem Bund, mit einer Bodenplatte zum Stehen auf einem Untergrund, wobei das Abrollsystem mindestens einen Abrolldorn zur Verbindung mit der Abrollvorrichtung zum Abrollen von länglichen Materialien wie Kabeln oder Rohren von einem Bund aufweist, wobei der Abrolldorn einen Hauptkörper zum Anordnen im Zentrum des Bundes aufweist und einen Verbindungsabschnitt zum lösbaren Verbinden des Abrolldorns mit der Abrollvorrichtung.

Längliche Materialien wie Kabel, Bänder oder Rohre liegen oft zur Lagerung oder zum Transport in Rollen, also aufgerollt als Bund, vor. Dabei kann ein Kern, beispielsweise eine Kabeltrommel oder eine Spule verwendet werden, oder das Material ohne Kern vorliegen.

Um diese Bunde schnell und einfach auf- oder abzurollen, werden oft Abrollvorrichtungen verwendet, welche unterhalb des horizontal liegenden Bundes angeordnet, damit dieser durch Zug an einem Materialende rotieren und damit abgerollt werden kann. Beim Aufrollen wird der Bund oder ein Teil der Abrollvorrichtung gedreht und damit das Material aufgewunden. Ein Abrolldorn wird währenddessen zentral im Bund angeordnet und verhindert das Verrutschen des Bundes auf der Vorrichtung. Als Abrolldorn wird im Rahmen der vorliegenden Erfindung ein länglicher Bauteil verstanden, der sich mit dem Bund oder der Spule mitdreht, wenn das Material abgerollt oder aufgerollt wird.

Werden große Bunde mit Kabeltrommeln verwendet, welche einen Durchmesser von bis zu einigen Metern aufweisen können, so wird die Abrollvorrichtung in geeigneter Distanz zur Zentralöffnung des stehenden Bundes angeordnet und dieser dann um- und auf die Abrollvorrichtung aufgekippt. Damit wird der Abrolldorn zumindest teilweise in die Zentralöffnung eingeführt. So rollt der Bund nicht weg, während er abgerollt wird. Dies ist aber schwierig und zeitaufwändig, da die Distanz genau abgemessen werden muss, um mit der Zentralöffnung den Abrolldorn genau zu treffen.

Werden kleinere Bünde wie Kabelbünde ohne Spulen verwendet, so verrutschen diese oft sehr leicht während des Abrollens auf der Abrollvorrichtung, was zu einem Hängenbleiben führen kann. Daher kann das Kabel nur langsam abgerollt werden, oder muss immer wieder neu justiert werden.

Aus der US 2013/0126664 A oder der DE 100 45 361 A sind Halterungen bekannt, die dazu geeignet sind, Spulen oder dgl. zu tragen, um Material abzurollen. Da keine Abrolldorne vorgesehen sind, tritt stets eine beträchtliche Reibung auf, die das Abrollen deutlich erschwert.

In der DE 201 06 881 U1, der DE 20 2004 018906 U1, der DE 197 41 499 A1, CN 201 478 740 U, CN 202 848 742 U, GB 575 842 A und US 2008/848 742 A1 sind Abrollsysteme offenbart, welche Abrolldorne mit beweglichen Körpern aufweisen. Soll das System transportiert werden, können die beweglichen Körper aufgeklappt und der Abrolldorn aus der Abrollvorrichtung herausgezogen werden. Der schlanke Abrolldorn und die flache Abrollvorrichtung sind so dann gut verstaubar und transportierbar. Die beweglichen Körper können gut den Bund aufnehmen und durch ihren Winkel verhindern, dass das längliche Material vom Bund herabrutscht, wenn das Material nicht gezogen wird. Bei hohem Gewicht des Bundes jedoch wird die Verbindung zwischen Abrolldorn und Abrollvorrichtung stark belastet.

In der CN 202 260 366 U wird vorgeschlagen, auf dem Abrolldorn einen Drehteller vorzusehen, auf dem sich die beweglichen Körper abstützen können. Dies entlastete die beweglichen Körper, jedoch macht es die Ausführungsform sehr sperrig und wenig transportabel. Darüber hinaus wird die Verbindung zwischen Abrolldorn und Abrollvorrichtung nicht entlastet.

In der DE 10 2004 008 550 A1 wird vorgeschlagen, ein Gestell lose auf einen Drehteller anzuordnen, was zu ebenso zu einer sperrigen Ausführungsform führt. Aufgabe der Erfindung ist, die beschriebenen Probleme zu vermeiden und einen Abrolldorn bereitzustellen, der ein beschleunigtes Ab- oder Aufrollen ermöglicht und besonders gut transportabel und langlebig ist.

Diese Aufgabe wird erfindungsgemäß durch ein Abrollsystem gemäß Anspruch 1 gelöst, wobei der Abrolldorn zumindest einen, vorzugsweise vier, bewegliche Körper aufweist, welche mit dem Hauptkörper über zumindest ein Gelenk quer zu einer Haupterstreckungsachse des Hauptkörpers schwenkbar verbunden sind und wobei die Abrollvorrichtung einen Verbinder zum zerstörungsfrei lösbaren Verbinden mit dem Verbindungsabschnitt des Abrolldorns aufweist.

Mit lösbarer Verbindung ist dabei eine betriebsmäßig zerstörungsfrei lösbare Verbindung gemeint.

Die Körper können während des Transports in Anliegestellung gebracht werden, womit der Abrolldorn möglichst gut transportabel ist. Werden sie aus der Anliegestellung geschwenkt, so können sie zur Aufnahme des Bundes dienen und damit ein verbessertes Ab- und Aufrollen ermöglichen, da sie den Bund besser stabilisieren können.

Weiters können die Körper als Verbindung zwischen Abrolldorn und Bund, insbesondere Spule des Bundes dienen und die Abrollvorrichtung besser mit dem Bund fixieren. Insbesondere bei Bunden mit Kern, wie beispielsweise der Kabeltrommel, ist dies vorteilhaft. Dies ermöglicht, dass der Abrolldorn in den stehenden Bund (also Kabeltrommel) eingeführt und fixiert wird und diese Verbindung mit den Körpern formschlüssig und/oder reibschlüssig verstärkt. Somit kann der Bund mitsamt Abrolldorn und daran angebrachter Abrollvorrichtung gekippt werden, sodass die Abrollvorrichtung zwischen Bund und Untergrund angeordnet ist. Damit ist kompliziertes Ausmessen und Positionieren der Abrollvorrichtung nicht mehr nötig.

Vorzugsweise bildet der Körper eine Auflagefläche zur Auflage des Bundes, um den Bund zu tragen. Die Auflagefläche ist daher in Gebrauchslage im Wesentlichen waagrecht. Im Wesentlichen waagrecht bedeutet in diesem Zusammenhang, dass die Abweichung von der waagrechten Ebene so gering ist, dass der Bund ohne Abzurutschen aufliegen kann.

Besonders vorteilhaft ist, wenn die Körper in eine Anliegestellung bringbar sind, in der sie im Wesentlichen entlang der Haupterstreckungsachse des Hauptkörpers verlaufen. Damit ist eine besonders kompakte Transportform möglich. Weiters kann dahingehend vorgesehen sein, dass die Körper in der Anliegestellung an dem Hauptkörper zumindest teilweise, vorzugsweise zumindest an ihren dem Gelenk gegenüberliegenden Ende, anliegen.

Das Gelenk kann im Bereich des Verbindungsabschnitts angeordnet sein. Damit wird eine Entfaltung der Körper in Richtung der Abrollvorrichtung erreicht.

Vorteilhaft ist, wenn zumindest ein Körper in zumindest eine Stellung vorgespannt ist und vorzugsweise zumindest eine Feder auf den Körper in zumindest eine Richtung eine Kraft ausübt. Damit kann die Position des Körpers besser festgelegt werden und ungewolltes Bewegen desselben verhindert werden.

Dahingehend ist besonders vorteilhaft, wenn der Körper aus seiner Anliegestellung weg in Richtung einer Aufnahmestellung vorgespannt ist, wobei in Aufnahmestellung die dem Gelenk gegenüberliegenden Enden der Bügel vom Hauptkörper weiter entfernt sind, als in der Anliegestellung. Damit kann der Körper selbstklemmend ausgeführt werden. So kann sich der Körper auch bei Einführen in die Spule mit dieser verbinden und den Abrolldorn in der Spule festlegen.

Besonders vorzugsweise ist vorgesehen, dass der Körper ab einem Übergangspunkt entlang seiner Bewegung zwischen Anliegestellung und Aufnahmestellung in Richtung der Aufnahmestellung vorgespannt ist und dass der Körper vorzugsweise vor dem Übergangspunkt in die Anliegestellung vorgespannt ist. Damit wird der Körper in seiner Transportstellung gehalten und wird während des Hantierens nicht unabsichtlich ausgeklappt. Wird der Körper bis zum Übergangspunkt bewegt, so geht dieser automatisch in die Aufnahmestellung über. Dies erleichtert und verbessert die Positionierung des Körpers.

Zur verbesserten Auflage des Bundes am Körper kann vorgesehen sein, dass der Körper in eine Aufnahmestellung bringbar ist, in der er im Wesentlichen quer zur Haupterstreckungsachse verläuft.

In einer einfach herzustellenden Ausführung ist vorgesehen, dass der bewegliche Körper als Bügel ausgeführt ist. Mit Bügel ist dabei ein geformtes Stück mit im Wesentlichen gleichbleibenden Profil gemeint, welcher zumindest zwei Bügelteile aufweist, die das Gelenk mit dem, dem Gelenk gegenüberliegenden Ende des Körpers verbinden. Der Bügel ist vorzugsweise aus einem Metall wie Stahl oder Aluminium und weist besonders vorzugsweise ein gleichbleibendes Profil auf.

Damit der Bund besser mit dem Körper verbinden kann ist vorzugsweise vorgesehen, dass zumindest ein Körper an seinem dem Gelenk gegenüberliegenden Ende einen Abschluss aufweist, welcher in Anliegestellung in Richtung der Haupterstreckungsachse zeigt. Damit ergeben die Abschlüsse eine Erhöhung in Bezug zur Längsachse der Körper. Der Abschluss verhindert dabei, dass ein Teil des Bundes über den Körper hinwegrutschen kann.

Dabei kann der Abschluss durch einen aus dem Körper geformten Teil gebildet sein. Dies ist besonders einfach und daher kostengünstig herstellbar, insbesondere wenn der Körper als Bügel ausgeführt ist.

Es kann auch vorteilhaft sein, wenn der Abschluss einen am Ende des Körpers aufgebrachten Formteil aufweist. Dieser Formteil kann beispielsweise ein rutschfester Kunststoff- oder Gummiüberzug sein.

Es kann vorzugsweise vorgesehen sein, dass der Körper, vorzugsweise entlang deiner Haupterstreckung, teleskopisch ausgeführt ist. Dadurch kann die Länge des Körpers abhängig von der Größe des Bundes eingestellt werden.

Weiters kann vorgesehen sein, dass zumindest ein Körper an seinem dem Gelenk gegenüberliegenden Ende einen Abschluss aufweist, und dass der Abschluss teleskopisch ausgeführt ist, vorzugsweise in Anliegestellung in Richtung der Haupterstreckungsachse.

Zur besseren Aufnahme des Bundes in Aufnahmestellung kann der Körper eine Auflagefläche zur Auflage des Bundes aufweisen, welche vorzugsweise in Anliegestellung zum Hauptkörper zeigt.

Um für Bunde verschiedener Größe besser verwendbar zu sein, können zumindest zwei Körper vorgesehen sein und die Körper zumindest teilweise unterschiedliche Längen aufweisen.

Vorzugsweise ist zumindest der Hauptkörper zumindest teilweise aus Kunststoff. Damit kann ein geringes Gewicht und ein robuster Aufbau erreicht werden.

Der Hauptkörper ist bevorzugterweise teleskopisch ausgeführt, besonders vorzugsweise entlang der Haupterstreckungsachse. Dazu kann ein Teleskop-Körper des Hauptkörpers einen Verschlussmechanismus zum Fixieren zumindest einer Position am Hauptkörper aufweisen und der Verschlussmechanismus vorzugsweise durch einen Schnappverschluss nach Auszug aus dem Hauptkörper verriegelbar sein.

Es kann der Verbindungsabschnitt einen Schnappverbinder zur formschlüssigen Verbindung mit der Abrollvorrichtung aufweisen und die Verbindung durch einen Druckknopf des Abrolldorns lösbar sein. Ein Schnappverbinder oder ein Schnappverschluss ist dabei ein Element zur formschlüssigen Verriegelung von Bauteilen zueinander, indem Fügeteile miteinander bei Erreichen einer bestimmten Stellung verhakt werden und durch Druck auf ein Fügeteil entgegen einer Vorspannung wieder aus dieser Stellung bringbar sind.

Die Erfindung umfasst ein Abrollsystem mit einer Abrollvorrichtung zum Abrollen von länglichen Materialien wie Kabeln oder Rohren von einem Bund, mit einer Bodenplatte zum Stehen auf einem Untergrund.

Erfindungsgemäß weist das Abrollsystem mindestens einen Abrolldorn der oben beschriebenen Art auf. Der Abrolldorn ist dabei drehbar gegenüber der Bodenplatte gelagert.

Erfindungsgemäß ist auf der Bodenplatte ein um eine Drehachse drehbarer Drehteller zur Aufnahme des Bundes länglichen Materials gelagert. In diesen Fall kann die Abrollvorrichtung wahlweise ohne den Abrolldorn der oben beschriebenen Art verwendet werden, indem beispielsweise eine Spule auf den Drehteller aufgelegt wird, oder es wird ein loser Bund auf die beweglichen Körper des auf dem Drehteller befestigten Abrolldorns gelegt.

Zur leichteren Handhabung ist vorgesehen, dass die Abrollvorrichtung einen Verbinder zum zerstörungsfrei lösbaren Verbinden mit dem Verbindungsabschnitt der Abrolldorns aufweist.

Weiters kann das Drehteller mit der Bodenplatte zentral, vorzugsweise entlang der Drehachse drehverbunden sein.

Das Drehteller kann über vorzugsweise horizontal angeordnete Lager mit der Bodenplatte drehbar verbunden sein.

Die Bodenplatte kann eine Aufnahme für diverse Zusatzgeräte, vorzugsweise Längenmessgeräte für das längliche Material, aufweisen.

Die Körper können sich zumindest teilweise in Aufnahmestellung über die Drehscheibe hinaus erstrecken.

In einer alternativen, nicht-erfindungsgemäßen Ausführung ist der Abrolldorn ohne einen Drehteller an der Bodenplatte befestigt. In diesem Fall ist nur ein Drehlager vorgesehen, um die Drehbarkeit der Abrolldorns zu gewährleisten. Eine solche Ausführung kann insbesondere als Erweiterung einer Abrollvorrichtung ausgestaltet sein, die einen Drehteller mit darauf befestigbarem Abrolldorn und daneben ein oder mehrere Drehlager zur Aufnahme weiterer Abrolldorne aufweist. Es ist dann möglich, gleichzeitig mehrere Drähte, die jeweils auf einem Bund vorliegen gleichzeitig abzurollen.

In der Folge wird die vorliegende Erfindung anhand der in den Figuren dargestellten Ausführungsvarianten näher erläutert. Es zeigen:
- Fig. 1: eine erste Ausführungsform eines erfindungsgemäßen Abrolldorns in einer Anliegestellung in einer Seitenansicht;
- Fig. 2: die erste Ausführungsform in einer Aufnahmestellung;
- Fig. 3: die erste Ausführungsform in einer Aufnahmestellung mit ausgefahrenen Teleskop-Körper;
- Fig. 4: eine Explosionsdarstellung der ersten Ausführungsform;
- Fig. 5: ein erfindungsgemäßes Abrollsystem in einer zweiten Ausführungsform in einer Aufnahmestellung in einer Ansicht von der Seite;
- Fig. 6: eine Explosionsdarstellung einer Abrollvorrichtung der zweiten Ausführungsform.

In Figs. 1 bis 4 wird eine erste Ausführungsform eines Abrolldorns 1b gezeigt, welcher einen länglichen, im Wesentlichen runden Hauptkörper 1c aufweist, der sich entlang einer Haupterstreckungsachse 2 erstreckt. An einem Ende ist ein Verbindungsabschnitt 11 angeordnet, welcher eine normal zur Haupterstreckungsachse 2 stehende Verbindungsfläche und eine Aufnahmeöffnung zum Verbinden mit einer Abrollvorrichtung 1b und Aufnahme eines Drehstiftes 3 der Abrollvorrichtung 1b aufweist. Damit wirkt der Drehstift 3 auch als Verbinder Wird der Drehstift 3 eingeführt, so wird eine formschlüssige Verbindung durch eine Schnappverbindung hergestellt, welche durch Druck des Druckknopfs 8 entgegen einer Vorspannung eines elastischen Federelements lösbar ist.

Im Bereich des Verbindungsabschnitts 11 sind insgesamt 4 Körper 18 über jeweils ein Gelenk verbunden, welche als einstückiger Bügel ausgeführt sind. Sämtliche Bügel sind gleich ausgeführt und radialsymmetrisch um die Haupterstreckungsachse 2 angeordnet. Die Gelenke ermöglichen eine Verschwenkung um Achsen normal zur Haupterstreckungsachse 2. Die jeweils gegenüberliegenden Schwenkachsen der Gelenke sind dabei parallel.

Jeder Körper 18 ist aus einem Stück Stahlstange in Form gebogen und weist ein im Wesentlichen gleichbleibendes, rundes Profil auf. Am, dem Gelenk gegenüberliegenden Ende weist jeder Körper 18 einen Abschluss 15 auf, welcher dreieckig geformt ist und in normal zu dessen Haupterstreckung steht.

Der Hauptkörper 1c ist aus Kunststoff und weist einen Teleskop-Körper 7 auf, der in dem, dem Gelenk gegenüberliegenden Ende eingeführt ist. Dieser ist von einer zusammengefalteten Stellung wie in Figs. 1 oder 2 gezeigt durch Herausziehen in eine ausgefaltete Stellung bringbar (wie in Figs. 3 und 4 gezeigt), in der ein Schnappverschluss 9 die Position des Teleskop-Körpers 7 in Bezug zum restlichen Hauptkörper 1c fixiert. Durch einen weiteren Druckknopf ist diese wie bei der Schnappverbindung lösbar.

Die Körper 18 sind in Figs. 1 und 2 in einer Anliegestellung dargestellt. Dabei liegen die Körper 18 parallel zur Haupterstreckungsachse 2 und am Hauptkörper 1c an.

Wenn die Körper 18 verschwenkt werden, so bewegen sich die Abschlüsse 15 von der Haupterstreckungsachse 2 weg. Die Verschwenkung der Körper 18 ist vorzugsweise bis zu einem Maximalwinkel ausgehend von der Anliegestellung beschränkt, besonders vorzugsweise maximal 180° und ganz besonders vorzugsweise 90°.

In der in Fig. 3 und Fig. 4 gezeigten Aufnahmestellung stehen die Körper 18 normal zur Haupterstreckungsachse 2 und bilden damit Aufnahmeflächen, auf denen ein Bund aufgenommen werden kann. Die Abschlüsse 15 zeigen nach oben und können das Abrutschen von den Randbereichen des Bundes verhindern.

In Fig. 5 wird eine Abrollvorrichtung 1a gezeigt, auf der ein erfindungsgemäßer Abrolldorn 1b betriebsbereit verbunden ist. Bei diesem Abrollsystem überragen die Körper 18 einen Drehteller 1 der Abrollvorrichtung 1a. Die Körper 18 liegen am Drehteller 1. Die Haupterstreckungsachse 1c ist koaxial mit dem Drehstift 3 und der Drehachse 3a, welche den Drehteller 1 mit einer Bodenplatte 4 verbindet. In anderen Ausführungsformen können der Drehteller 1 und die Bodenplatte 4 auch anders ausgeführt sein, beispielsweise nicht als durchgehende Platten sondern nur als Leisten oder Stangenelemente.

Drehteller 1 und Bodenplatte 4 sind gegeneinander über die Drehachse 3a drehbar und zusätzlich über Lager in Form von Kunststoffrollen gelagert.

Die Bodenplatte 4 weist eine Aufnahme 6 auf, an die beispielsweise ein Längenmessgerät zur Längenmessung des abgerollten Materials durchgeführt werden kann.

## Patentansprüche

1. Abrollsystem mit einer Abrollvorrichtung (1a) zum Abrollen von länglichen Materialien wie Kabeln oder Rohren von einem Bund, mit einer Bodenplatte (4) zum Stehen auf einem Untergrund, wobei das Abrollsystem mindestens einen Abrolldorn (1b) zur Verbindung mit der Abrollvorrichtung (1a) zum Abrollen von länglichen Materialien wie Kabeln oder Rohren von einem Bund aufweist, wobei der Abrolldorn (1b) einen Hauptkörper (1c) zum Anordnen im Zentrum des Bundes aufweist und einen Verbindungsabschnitt (11) zum lösbaren Verbinden des Abrolldorns (1b) mit der Abrollvorrichtung (1a), wobei der Abrolldorn (1b) zumindest einen, vorzugsweise vier, bewegliche Körper (18) aufweist, welche mit dem Hauptkörper (1c) über zumindest ein Gelenk quer zu einer Haupterstreckungsachse (2) des Hauptkörpers (1c) schwenkbar verbunden sind, **dadurch gekennzeichnet, dass** auf der Bodenplatte (4) ein um eine Drehachse (3a) drehbarer Drehteller (1) der Abrollvorrichtung (4) zur Aufnahme des Bundes länglichen Materials gelagert ist und dass die Abrollvorrichtung (1a) einen Verbinder (3) zum zerstörungsfrei lösbaren Verbinden mit dem Verbindungsabschnitt (11) des Abrolldorns (1b) aufweist.

2. Abrollsystem nach Anspruch 1, **dadurch gekennzeichnet, dass** der Körper (18) eine Auflagefläche zur Auflage des Bundes bildet, um den Bund zu tragen.

3. Abrollsystem nach einem der Ansprüche 1 oder 2, **dadurch gekennzeichnet, dass** zumindest ein Körper (18) in zumindest eine Stellung vorgespannt ist und vorzugsweise zumindest eine Feder auf den Körper (18) in zumindest eine Richtung eine Kraft ausübt und vorzugsweise dass der Körper (18) aus seiner Anliegestellung weg in Richtung einer Aufnahmestellung vorgespannt ist, wobei in Aufnahmestellung die dem Gelenk (18) gegenüberliegenden Enden der Bügel vom Hauptkörper (1c) weiter entfernt sind, als in der Anliegestellung.

4. Abrollsystem nach Anspruch 3, **dadurch gekennzeichnet, dass** der Körper (18) ab einem Übergangspunkt entlang seiner Bewegung zwischen Anliegestellung und Aufnahmestellung in Richtung der Aufnahmestellung vorgespannt ist und dass der Körper (18) vorzugsweise vor dem Übergangspunkt in die Anliegestellung vorgespannt ist.

5. Abrollsystem nach einem der Ansprüche 1 bis 4, **dadurch gekennzeichnet, dass** zumindest ein Körper (18) an seinem dem Gelenk gegenüberliegenden Ende einen Abschluss (15) aufweist, welcher in Anliegestellung in Richtung der Haupterstreckungsachse (2) zeigt.

6. Abrollsystem nach Anspruch 5, **dadurch gekennzeichnet, dass** der Abschluss (15) einen am Ende des Körpers (18)aufgebrachten Formteil aufweist.

7. Abrollsystem nach einem der Ansprüche 1 bis 6, **dadurch gekennzeichnet, dass** zumindest ein Körper (18) an seinem dem Gelenk gegenüberliegenden Ende einen Abschluss (15) aufweist, und dass der Abschluss teleskopisch ausgeführt ist, vorzugsweise in Anliegestellung in Richtung der Haupterstreckungsachse (2).

8. Abrollsystem nach einem der Ansprüche 1 bis 7, **dadurch gekennzeichnet, dass** der Hauptkörper (1c) teleskopisch ausgeführt ist.

9. Abrollsystem nach Anspruch 8, **dadurch gekennzeichnet, dass** ein Teleskop-Körper (7) des Hauptkörpers (1c) einen Verschlussmechanismus zum Fixieren zumindest einer Position am Hauptkörper aufweist und der Verschlussmechanismus vorzugsweise durch einen Schnappverschluss (9) nach Auszug aus dem Hauptkörper (1c) verriegelbar ist.

10. Abrollsystem nach einem der Ansprüche 1 bis 9, **dadurch gekennzeichnet, dass** der Körper (18), vorzugsweise entlang deiner Haupterstreckung, teleskopisch ausgeführt ist.

11. Abrollsystem nach einem der Ansprüche 1 bis 10, **dadurch gekennzeichnet, dass** der Verbindungsabschnitt (11) einen Schnappverbinder (8) zur formschlüssigen Verbindung mit der Abrollvorrichtung (1a) aufweist und dass die Verbindung vorzugsweise durch einen Druckknopf (8a) des Abrolldorns (1a) lösbar ist.

12. Abrollsystem nacheinem der Ansprüche 1 bis 11, **dadurch gekennzeichnet, dass** das Drehteller (1) mit der Bodenplatte (4) zentral, vorzugsweise entlang der Drehachse (3) drehverbunden ist.

13. Abrollsystem nach einem der Ansprüche 1 bis 12, **dadurch gekennzeichnet, dass** das Drehteller (1) über vorzugsweise horizontal angeordnete Lager (10) mit der Bodenplatte (4) drehbar verbunden ist.

14. Abrollsystem nach einem der Ansprüche 1 bis 13, **dadurch gekennzeichnet, dass** sich die Körper (18) zumindest teilweise in Aufnahmestellung über den Drehteller (1) hinaus erstrecken.

## Claims

1. Unwinding system comprising an unwinding apparatus (1a) for unwinding elongate materials such as cables or pipes from a bundle, having a base plate (4) for standing on a base, wherein the unwinding system comprises at least one unwinding mandrel (1b) for connecting to the unwinding apparatus (1a) for unwinding elongate materials such as cables or pipes from a bundle, wherein the unwinding mandrel (1b) has a main part (1c) for arranging in the center of the bundle and a connecting portion (11) for detachably connecting the unwinding mandrel (1b) to the unwinding apparatus (1a), wherein the unwinding mandrel (1b) has at least one, preferably four, movable bodies (18) which are pivotably connected by at least one joint to the main part (1c) transversely to a main extension axis (2) of the main part (1c), **characterised in that** a turntable (1) rotatable about an axis of rotation (3a) is mounted on the base plate (4) for accommodating the bundle of elongate material and **in that** the unwinding apparatus (1a) comprises a connector (3) for non-destructively releasable connection to the connecting portion (11) of the unwinding mandrel (1b).

2. Unwinding system according to claim 1, **characterised in that** the body (18) forms a support surface for supporting the bundle in order to carry the bundle.

3. Unwinding system according to one of claims 1 or 2, **characterised in that** at least one body (18) is pretensioned into at least one position and preferably at least one spring exerts a force on the body (18) in at least one direction and **in that** preferably the body (18) is pretensioned away from its contact position towards a receiving position, wherein in the receiving position the ends of the brackets opposite the joint (18) are further away from the main part (1c) than in the contact position.

4. Unwinding system according to claim 3, **characterised in that** the body (18) is pretensioned from a transition point along its movement between the contact position and the receiving position in the direction of the receiving position, and **in that** the body (18) is preferably pretensioned before the transition point into the contact position.

5. Unwinding system according to one of claims 1 to 4, **characterised in that** at least one body (18) has a termination (15) at its end opposite the joint, which termination (15) faces in the direction of the main extension axis (2) in the contact position.

6. Unwinding system according to claim 5, **characterised in that** the termination (15) comprises a molded part applied to the end of the body (18).

7. Unwinding system according to one of claims 1 to 6, **characterised in that** at least one body (18) has a termination (15) at its end opposite the joint, and **in that** the termination is of telescopic design, preferably in the contact position in the direction of the main extension axis (2).

8. Unwinding system according to one of claims 1 to 7, **characterised in that** the main part (1c) is of telescopic design.

9. Unwinding system according to claim 8, **characterised in that** a telescopic body (7) of the main part (1c) has a locking mechanism for fixing at least one position to the main part and the locking mechanism is preferably lockable by a snap lock (9) after extraction from the main part (1c).

10. Unwinding system according to one of claims 1 to 9, **characterised in that** the body (18) is of telescopic design, preferably along its main extension.

11. Unwinding system according to one of claims 1 to 10, **characterised in that** the connecting section (11) has a snap connector (8) for positive connection to the unwinding apparatus (1a), and **in that** the connection can preferably be released by a pushbutton (8a) of the unwinding mandrel (1a).

12. Unwinding system according to claim 1 to 11, **characterised in that** the turntable (1) is rotationally connected to the base plate (4) centrally, preferably along the axis of rotation (3).

13. Unwinding system according to one of claims 1 to 12, **characterised in that** the turntable (1) is rotatably connected to the base plate (4) via preferably horizontally arranged bearings (10).

14. Unwinding system according to one of claims 1 to 13, **characterised in that** the bodies (18) extend at least partially beyond the turntable (1) in the receiving position.

## Revendications

1. Système de déroulement comprenant un dispositif (1a) de déroulement pour le déroulement de matériel oblong comme des câbles ou des tuyaux d'une bobine, comprenant une plaque (4) de fond pour se tenir droit sur un sol, dans lequel le système de déroulement a au moins un mandrin (1b) de déroulement de liaison au dispositif (1a) de déroulement pour le déroulement de matériel oblong comme des câbles ou des tuyaux d'une bobine, dans lequel le mandrin (1b) de déroulement a un corps (1c) principal à mettre au centre de la bobine et un tronçon (11) liaison pour la liaison amovible du mandrin (1b) de déroulement au dispositif (1a) de déroulement, dans lequel le mandrin (1b) de déroulement a au moins un, de préférence quatre, corps (18) mobiles, qui sont assemblés en pivotement, transversalement à un axe (2) d'étendue principale du corps (1c) principal, au corps (1c) principal par au moins une articulation, **caractérisé en ce que,** sur la plaque (4) de fond, est monté un plateau (1), tournant autour d'un axe (3a) de rotation, du dispositif (4) de déroulement pour la réception de matériel oblong de la bobine et **en ce que** le dispositif (1a) de déroulement a un assembleur (3) pour l'assemblage amovible sans destruction au tronçon (11) de liaison du mandrin (1b) de déroulement.

2. Système de déroulement suivant la revendication 1, **caractérisé en ce que** le corps (18) forme une surface d'appui pour l'appui de la bobine afin de porter la bobine.

3. Système de déroulement suivant l'une des revendications 1 ou 2, **caractérisé en ce qu'**au moins un corps (18) est précontraint dans au moins une position et de préférence au moins un ressort applique au corps (18) une force dans au moins une direction et **en ce que**, de préférence, le corps (18) est précontraint de sa position d'application dans une direction en s'éloignant d'une position de réception, dans lequel, dans la position de réception les extrémités, opposées à l'articulation (18), de l'étrier sont plus éloignées du corps (1c) principal que dans la position d'application.

4. Système de déroulement suivant la revendication 3, **caractérisé en ce que** le corps (18) est, à partir de son point de transition le long de son déplacement entre la position d'application et la position de réception, précontraint dans la direction de la position de réception et **en ce que** le corps (18) est, de préférence, précontraint dans la position d'application avant le point de transition.

5. Système de déroulement suivant l'une des revendications 1 à 4, **caractérisé en ce qu'au** moins un corps (18) a, à son extrémité opposée à l'articulation, une terminaison (15) qui, dans la position d'application, pointe dans la direction de l'axe (2) d'étendue principale.

6. Système de déroulement suivant la revendication 5, **caractérisé en ce que** la terminaison (15) a une pièce de forme mise à l'extrémité du corps (18).

7. Système de déroulement suivant l'une des revendications 1 à 6, **caractérisé en ce qu'**au moins un corps (18) a, à son extrémité opposée à l'articulation, une terminaison (15) et **en ce que** la terminaison est de réalisation télescopique, de préférence dans la position d'application en direction de l'axe (2) d'étendue principale.

8. Système de déroulement suivant l'une des revendications 1 à 7, **caractérisé en ce que** le corps (1c) principal est de réalisation télescopique.

9. Système de déroulement suivant la revendication 8, **caractérisé en ce que** le corps (7) télescopique du corps (1c) principal a un mécanisme de fermeture pour la fixation d'au moins une position sur le corps principal et le mécanisme de fermeture est verrouillable, de préférence, par une fermeture (9) à déclic après extraction du corps (1c) principal.

10. Système de déroulement suivant l'une des revendications 1 à 9, **caractérisé en ce que** le corps (18) est de réalisation télescopique, de préférence, suivant son étendue principale.

11. Système de déroulement suivant l'une des revendications 1 à 10, **caractérisé en ce que** le tronçon (11) de liaison a un dispositif (8) de liaison à déclic pour l'assemblage à complémentarité de forme avec le dispositif (1a) de déroulement et **en ce que** l'assemblage est amovible, de préférence, par un bouton de pression (8a) du mandrin (1a) de déroulement.

12. Système de déroulement suivant l'une des revendications 1 à 11, **caractérisé en ce que** le plateau (1) tournant est solidaire en rotation de manière centrale, de préférence le long de l'axe (3) de rotation, avec le plateau (4) de fond.

13. Système de déroulement suivant l'une des revendications 1 à 12, **caractérisé en ce que** le plateau (1) tournant est assemblé en rotation au plateau (4) de fond, de préférence par des paliers (10) disposés, de préférence, horizontalement.

14. Système de déroulement suivant l'une des revendications 1 à 13, **caractérisé en ce que** les corps (18) s'étendent au-delà du plateau (1) tournant au moins en partie dans la position de réception.
